# EUROPÄISCHE PATENTSCHRIFT

(11) **EP 3 073 031 B1**
(45) Veröffentlichungstag und Bekanntmachung des Hinweises auf die Patenterteilung: **30.01.2019**
(21) Anmeldenummer: 16157151.8
(22) Anmeldetag: 24.02.2016
(51) Int. Cl.: E05B 19/04, G07C 9/00, E05B 19/24

(54) **PROFILZYLINDERSCHLÜSSEL**
PROFILE CYLINDER KEY
CLÉ DE CYLINDRE PROFILÉ

(30) Priorität: 23.03.2015 DE 102015205213
(43) Veröffentlichungstag der Anmeldung: 28.09.2016
(73) Patentinhaber: BKS GmbH, 42549 Velbert (DE)
(72) Erfinder: Braam, Reinhold, 46414 Rhede (DE); Pleitz, Friederich, 58300 Wetter (DE)
(74) Vertreter: DREISS Patentanwälte PartG mbB

(56) Entgegenhaltungen:
- DE-A1-102010 022 175
- FR-A1- 2 877 381
- JP-A- 2005 299 264
- US-A- 5 461 386
- US-A1- 2005 229 662
- US-A1- 2012 038 453
- US-B1- 6 427 504

## Beschreibung

Die Erfindung betrifft einen Profilzylinderschlüssel mit den Merkmalen des Oberbegriffs des Patentanspruchs 1, gemäß US 6,427,504 B1, US 2005/0229662 A1 und FR 2 877 381 A1.

Bei Profilzylinderschlüsseln besteht das Problem, dass nicht autorisierte Schlüsselkopien angefertigt werden und dass auch die Kennzeichnung eines Schlüssels (beispielsweise eine eingravierte Nummer) in identischer Weise nachgefertigt wird, sodass letztlich nicht erkennbar ist, ob es sich bei einem bestimmten Schlüssel um einen Originalschlüssel, um eine autorisierte Nachfertigung oder um eine illegale Nachfertigung handelt.
Hiervon ausgehend liegt der vorliegenden Erfindung die Aufgabe zugrunde, einen Profilzylinderschlüssel in einfacher Weise mit einer möglichst einmaligen Identifizierung zu versehen, wobei die Auslesbarkeit der Identifizierung verbessert wird. Diese Aufgabe wird bei einem Profilzylinderschlüssel der eingangs genannten Art erfindungsgemäß durch die kennzeichnenden Merkmale des Patentanspruchs 1 gelöst.

Erfindungsgemäß ist eine RFID-Transpondereinheit (auch "RFID-Tag" genannt) vorgesehen. Diese Transpondereinheit ist baulich in den Profilzylinderschlüssel integriert, und zwar in eine Materialaussparung der Schlüsselreide. Durch diese Integration kann eine bauliche Einheit geschaffen werden, welche den Profilzylinderschlüssel und die Transpondereinheit umfasst. Eine solche bauliche Einheit ermöglicht es durch Abspeichern eines vorzugsweise weltweit einmaligen, insbesondere nicht mehr veränderbaren Identifikationscodes, den Profilzylinderschlüssel so zu kennzeichnen, dass die Anfertigung von nicht autorisierten Kopien praktisch ausgeschlossen ist.

Die erfindungsgemäßen Vorteile ergeben sich insbesondere, wenn der Schlüsselschaft und Schlüsselreide miteinander einstückig ausgebildet sind und insbesondere aus einem metallischen Material hergestellt sind.

Die Anordnung der RFID-Transpondereinheit an der Schlüsselreide hat den Vorteil, dass die Transpondereinheit die Schließung des Schlüsselschafts nicht beeinflusst. Darüber hinaus bleibt die Schlüsselreide auch dann zugänglich, wenn der Schlüsselschaft in ein Profilzylinderschloss eingesteckt ist. Dies bedeutet, dass ein Auslesen der Transpondereinheit auch dann möglich ist, wenn der Schlüsselschaft in ein Schloss eingesteckt ist.

Die Integration der Transpondereinheit in die Schlüsselreide hat den weiteren Vorteil, dass im Prinzip denkbare, separate Träger zur Anordnung einer Transpondereinheit nicht vorgesehen werden müssen. Solche separaten Träger ermöglichen eine erfindungsgemäße nicht gewünschte Trennung von Profilzylinderschlüsseln, welche letztlich wieder die Anfertigung nicht autorisierter Kopien ermöglichen würde.

Im Hinblick auf die für Schlüsselreiden üblicherweise verwendeten Wandstärken von beispielsweise ca. 2 mm ist erfindungsgemäß vorgesehen, dass die Materialaussparung in Form einer Durchbrechung der Schlüsselreide ausgebildet ist. Bei Verwendung sehr kleiner RFID-Transpondereinheiten (beispielsweise Murata LXMS33HCNG-134) ist es möglich, die Transpondereinheit so in die Schlüsselreide zu integrieren, dass die Transpondereinheit nicht oder nur unwesentlich über die Vorder- beziehungsweise Rückseite der Schlüsselreide hervorsteht.

Die Materialaussparung ist vorzugsweise im Querschnitt kreisförmig oder oval. Dies ermöglicht eine optisch ansprechende Integration der Transpondereinheit in den Profilzylinderschlüssel und eine einfache Herstellbarkeit der Materialaussparung im Wege einer Bohrung und/oder Fräsung. Darüber hinaus werden Kerbeffekte, die sich bei eckig begrenzten Materialaussparungen ergeben könnten, vermieden.

Um eine möglichst gute Auslesbarkeit der Transpondereinheit zu ermöglichen, wird vorgeschlagen, dass eine Zentralachse der Materialaussparung maximal 6 mm, insbesondere maximal 4 mm, von einer Berandung der Schlüsselreide entfernt angeordnet ist.

Für den Fall, dass die Schlüsselreide eine im Wesentlichen quadratischen oder rechteckigen Querschnitt aufweist, ist es bevorzugt, dass die Materialaussparung in einem Eckbereich der Schlüsselreide angeordnet ist.

Erfindungsgemäß ist in der Schlüsselreide ein Schlitz ausgebildet, welcher die Materialaussparung und eine Berandung der Schlüsselreide miteinander verbindet. Ein solcher Schlitz weist eine Schlitzweite von vorzugsweise maximal 2 mm, insbesondere maximal 1 mm, auf und ermöglicht es, die Auslesbarkeit der Transpondereinheit zu verbessern.

Es ist bevorzugt, wenn die RFID-Transpondereinheit eine Querschnittsform aufweist, die von der Querschnittsform der Materialaussparung abweicht. Beispielsweise kann eine im Querschnitt quadratisch oder rechteckige Transpondereinheit verwendet werden, welche in eine im Querschnitt kreisförmige oder ovale Materialaussparung eingesetzt wird. Dabei ist es möglich, dass die RFID-Transpondereinheit in die Materialaussparung eingeklemmt wird. Bevorzugt ist jedoch, dass zur Befestigung der RFID-Transpondereinheit in der Materialaussparung eine Vergussmasse vorgesehen ist. Diese Vergussmasse schafft eine stoffschlüssige Verbindung zwischen der Schlüsselreide und der Transpondereinheit.

Vorzugsweise wird eine Vergussmasse aus Kunststoffmaterial verwendet. Ein solches Material hat den Vorteil, dass es bei vergleichsweise niedrigen Temperaturen von beispielsweise niedriger als 140°C, vorzugsweise von niedriger als 100°C, verarbeitbar ist und somit eine potentielle thermische Schädigung der Transpondereinheit verhindert.

Ein besonders bevorzugtes Material für die Vergussmasse ist Polyurethan. Dieses Material kann in dem vorstehend beschriebenen Sinne kalt verarbeitet werden, ist sehr schlagfest und hat keinen negativen Einfluss auf die Signalreichweite zwischen der Transpondereinheit und einer externen Auslesereinheit.

Denkbar ist auch der Einsatz von Keramikwerkstoffen als Vergussmasse.

Die Vergussmasse kann in einer gewünschten Farbe eingefärbt werden, beispielsweise in grau, um die Transpondereinheit optisch möglichst unauffällig in die Schlüsselreide zu integrieren, oder aber in einer Signalfarbe, beispielsweise in rot, um sofort erkennbar zu machen, dass ein Profilzylinderschlüssel mit einer Transpondereinheit versehen ist.

Die Vergussmasse umhüllt den Transponder vorzugsweise vollständig, sodass für einen Betrachter von außen lediglich die Oberfläche der Schlüsselreide und Teiloberflächen der Vergussmasse sichtbar sind, nicht jedoch Außenflächen der Transpondereinheit.

Der erfindungsgemäße Profilzylinderschlüssel weist vorzugsweise zusätzlich zu einer in der Transpondereinheit hinterlegten Kennzeichnung weitere Kennzeichnungen auf, welche beispielsweise in die Oberfläche der Schlüsselreide eingraviert sind.

Die in der Transpondereinheit hinterlegte Kennzeichnung ist vorzugsweise verschlüsselt, um ein nicht autorisiertes Auslesen der Transpondereinheit verhindern zu können.

Es ist denkbar, dass das Auslesen der Transpondereinheit mittels eines Smartphones erfolgt, beispielsweise mittel NFC (Near Field Communication).

Weitere Merkmale und Vorteile der Erfindung sind Gegenstand der nachfolgenden Beschreibung und der zeichnerischen Darstellung bevorzugter Ausführungsbeispiele.

In den Zeichnungen zeigen:
Fig. 1 eine perspektivische Ansicht einer Ausführungsform eines Profilzylinderschlüssels; und
Fig. 2 eine perspektivische Ansicht einer weiteren Ausführungsform eines Profilzylinderschlüssels.

Eine Ausführungsform eines Profilzylinderschlüssels ist in der Zeichnung insgesamt mit dem Bezugszeichen 10 bezeichnet. Der Schlüssel 10 umfasst einen Schlüsselschaft 12 mit einer Schließung 14. Der Schlüsselschaft 12 erstreckt sich von einem freien Ende bis hin zu einer Schlüsselreide 16. Die Schlüsselreide 16 weist einen flachen Materialabschnitt 18 auf, welcher beispielsweise im Wesentlichen rechteckförmig ausgebildet ist.

Der Schlüssel 10 kann einen zwischen Schlüsselschaft 12 und Schlüsselreide 16 angeordneten Übergangsbereich 20 umfassen, welcher breiter ist als der Schlüsselschaft 12, jedoch schmaler als der Materialabschnitt 18.

Der Materialabschnitt 18 und der Übergangsbereich 20 können mit mechanischen Kennzeichnungen, beispielsweise Gravuren 22, 24 versehen sein. Dabei kann es sich um Firmenkennzeichnungen und/oder um den Schlüssel oder eine Serie von Schlüsseln kennzeichnende Informationen handeln.

Von dem rechteckförmigen Materialabschnitt 18 ragt auf der dem Schlüsselschaft 12 abgewandten Seite eine umfangsseitig geschlossene Öse 24 ab.

Der Materialabschnitt 18 weist insgesamt vier Eckbereiche auf, von denen in Figur 1 ein Eckbereich mit den Bezugszeichen 26 bezeichnet ist. Hierbei handelt es sich beispielsweise um einen dem Schlüsselschaft 12 zugewandten und der Öse 24 abgewandten Eckbereich.

In dem Eckbereich 26 ist eine Materialaussparung 28 in Form einer Durchbrechung vorgesehen. Die Materialaussparung 28 ist im Querschnitt kreisförmig und bildet somit einen insgesamt hohlzylindrischen Aufnahmeraum zur Anordnung einer RFID-Transpondereinheit 30.

Die Materialaussparung 28 ist in Umfangsrichtung nicht geschlossen, sondern kommuniziert über einen Schlitz 32 mit einer Berandung 34 der Schlüsselreide 16.

Sowohl die Materialaussparung 28 als auch der Schlitz 32 erstrecken sich über die gesamte Materialstärke 36 des Materialabschnitts 18 hinweg zwischen einer Vorderseite 38 und einer Rückseite 40 der Schlüsselreide 16.

Eine zentrale Achse 42 der Materialaussparung 28 ist vorzugsweise möglichst nah an der Berandung 34 der Schlüsselreide 16 angeordnet. Insbesondere beträgt ein Abstand der zentralen Achse 42 und der Berandung 34 nicht mehr als 6 mm.

Ein Durchmesser der Materialaussparung 28 beträgt vorzugsweise zwischen ungefähr 2 mm und ungefähr 5 mm.

Eine Breite des Schlitzes 32 beträgt vorzugweise maximal 1 mm.

Der Schlitz 32 ist vorzugsweise bezogen auf eine zentrale Schlüssellängsachse 44 diagonal ausgerichtet und erstreckt sich insbesondere bis hin zu einem Übergangsbereich 46 zwischen einer Seitenfläche 48 und einer Vorderseite 50 des Materialabschnitts 18 der Schlüsselreide 16.

Die Transpondereinheit 30 weist einen quadratischen Querschnitt auf. Dies ermöglicht es, den Transponder 30 mit seinen vier Eckkanten in der Berandung der Materialaussparung 28 zu verklemmen.

Es ist möglich, das Material der Schlüsselreide 16 hinterschnittartig zu verformen, sodass der Transponder 30 vorzugsweise an seiner Vorderseite und an seiner Rückseite durch einen Hinterschnitt des Materials der Schlüsselreide 16 gefangen in der Materialaussparung 28 angeordnet ist.

Eine bevorzugte Möglichkeit zur Befestigung der Transpondereinheit 30 in der Materialaussparung 28 ist in Figur 2 dargestellt. Der Schlüssel 10 gemäß Figur 2 ist weitestgehend identisch zu dem Schlüssel 10 gemäß Figur 1. Dementsprechend wird auf die vorstehende Beschreibung zu Figur 1 Bezug genommen.

Im Unterschied zu dem Schlüssel 10 gemäß Figur 1 ist der Transponder 30 der Schlüssel 10 gemäß Figur 2 mittels einer Vergussmasse 52 in der Materialaussparung 28 fixiert. Die Vergussmasse 52 ist vorzugsweise ein Kunststoffmaterial, insbesondere Polyurethan.

Die Vergussmasse 52 umgibt den Transponder 30 zumindest in Seitenbereichen 54 zwischen den Außenseiten des Transponders 30 und der Berandung der Materialaussparung 28. Bevorzugt ist es jedoch, dass die Vergussmasse den Transponder 30 auch an dessen Vorder- und/oder Rückseite überdeckt, sodass der Transponder 30 vorzugsweise vollständig von der Vergussmasse 52 umschlossen ist.

Der an die Materialaussparung 28 angrenzende Schlitz 32 ist vorzugsweise frei von Vergussmasse. Es ist aber auch denkbar, den Schlitz 32 mit derselben oder einer anderen Vergussmasse zu füllen.

## Patentansprüche

1. Profilzylinderschlüssel (10) mit einer Schlüsselreide (16) und mit einem von der Schlüsselreide (16) ausgehenden Schlüsselschaft (12), wobei die Schlüsselreide (16) eine Materialaussparung (28) aufweist, wobei in der Materialaussparung (28) eine RFID-Transpondereinheit (30) angeordnet ist, wobei die Materialaussparung (28) in Form einer Durchbrechung der Schlüsselreide (16) ausgebildet ist, **dadurch gekennzeichnet, dass** in der Schlüsselreide (16) ein Schlitz (32) ausgebildet ist, welcher die Materialaussparung (28) und eine Berandung (34) der Schlüsselreide (16) miteinander verbindet.

2. Profilzylinderschlüssel (10) nach Anspruch 1, **dadurch gekennzeichnet, dass** der Schlüsselschaft (12) und die Schlüsselreide (16) miteinander einstückig ausgebildet sind und insbesondere aus einem metallischen Material hergestellt sind.

3. Profilzylinderschlüssel (10) nach einem der voranstehenden Ansprüche, **dadurch gekennzeichnet, dass** die Materialaussparung (28) im Querschnitt kreisförmig oder oval ausgebildet ist.

4. Profilzylinderschlüssel (10) nach einem der voranstehenden Ansprüche, **dadurch gekennzeichnet, dass** eine zentrale Achse (42) der Materialaussparung (28) maximal 6 mm, insbesondere maximal 4 mm, von einer Berandung (34) der Schlüsselreide (16) entfernt angeordnet ist.

5. Profilzylinderschlüssel (10) nach einem der voranstehenden Ansprüche, **dadurch gekennzeichnet, dass** die RFID-Transpondereinheit (30) eine Querschnittsform aufweist, die von der Querschnittsform der Materialaussparung (28) abweicht.

6. Profilzylinderschlüssel (10) nach einem der voranstehenden Ansprüche, **dadurch gekennzeichnet, dass** zur Befestigung der RFID-Transpondereinheit (30) in der Materialaussparung (28) eine Vergussmasse (52) vorgesehen ist.

7. Profilzylinderschlüssel (10) nach Anspruch 6, **dadurch gekennzeichnet, dass** die Vergussmasse (52) aus Polyurethan gebildet ist oder Polyurethan umfasst.

## Claims

1. A profile cylinder key (10) comprising a key bow (16) and a key shaft (12) extending from said key bow (16), wherein said key bow (16) has a material recess (28), wherein a RFID tag unit (30) is arranged in said material recess (28), wherein said material recess (28) is formed in the shape of a through hole of said key bow (16), **characterized in that** a slit (32) is formed in said key bow (16), said slit (32) connecting said material recess (28) and a boundary (34) of said key bow (16).

2. The profile cylinder key (10) according to claim 1, **characterized in that** said key shaft (12) and said key bow (16) are formed integrally with each other and, in particular, are made of a metallic material.

3. The profile cylinder key (10) according to one of the preceding claims, **characterized in that** said material recess (28) is formed circular or oval in cross-section.

4. The profile cylinder key (10) according to one of the preceding claims, **characterized in that** a central axis (42) of said material recess (28) is arranged at a maximum distance of 6 mm, in particular a maximum distance of 4 mm, from a boundary (34) of said key bow (16),

5. The profile cylinder key (10) according to one of the preceding claims, **characterized in that** said RFID transponder unit (30) has a cross-sectional shape which deviates from the cross-sectional shape of said material recess (28).

6. The profile cylinder key (10) according to any one of the preceding claims, **characterized in that** a potting compound (52) is provided for fixing said RFID transponder unit (30) in said material recess (28).

7. The profile cylinder key (10) according to claim 6, **characterized in that** said potting compound (52) is formed of polyurethane or comprises polyurethane.

## Revendications

1. Clé de cylindre profilé (10) avec une plaque de clé (16) et une tige de clé (12) faisant saillie à partir de la plaque de clé (16), dans laquelle la plaque de clé (16) présentant un évidement de matériau (28), dans laquelle une unité de de transpondeur RFID (30) est agencée dans l'évidement de matériau (28), dans lequel l'évidement de matériau (28) se présente sous la forme d'une découpe de la plaque de clé (16), **caractérisée en ce que** une fente (32) est formée dans la plaque de clé (16), qui relie l'un à l'autre l'évidement de matériau (28) et un bord (34) de la plaque de clé (16).

2. Clé de cylindre profilé (10) selon la revendication 1, **caractérisée en ce que** la tige de clé (12) et la tige de clé (16) sont réalisées d'un seul tenant et sont en particulier constituées d'un matériau métallique.

3. Clé de cylindre profilé (10) selon l'une quelconque des revendications précédentes, **caractérisée en ce que** l'évidement de matériau (28) est formé avec une section transversale circulaire ou ovale.

4. Clé de cylindre profilé (10) selon l'une quelconque des revendications précédentes, **caractérisée en ce qu'**un axe central (42) de l'évidement de matériau (28) est agencé à une distance d'un bord (34) de la plaque de clé (16) d'un maximum de 6 mm, en particulier d'un maximum de 4 mm.

5. Clé de cylindre profilé (10) selon l'une quelconque des revendications précédentes, **caractérisée en ce que** l'unité de transpondeur RFID (30) a une forme de section transversale qui s'écarte de la forme de section transversale de l'évidement de matériau (28).

6. Clé de cylindre profilé (10) selon l'une quelconque des revendications précédentes, **caractérisée en ce que**, pour fixer l'unité de transpondeur RFID (30) dans l'évidement de matériau (28), une composition d'enrobage (52) est prévue.

7. Clé de cylindre profilé (10) selon la revendication 6, **caractérisée en ce que** la composition d'enrobage (52) est formée de polyuréthane ou comporte du polyuréthane.
